# EUROPÄISCHE PATENTSCHRIFT

(11) **EP 1 655 441 B1**
(45) Veröffentlichungstag und Bekanntmachung des Hinweises auf die Patenterteilung: **06.01.2010**
(21) Anmeldenummer: 05450181.2
(22) Anmeldetag: 07.11.2005
(51) Int. Cl.: E06B 3/54

(54) **Haltesystem für Platten oder Schalen**
Fixing system for plates or shells
Système de fixation destiné à des plaques ou des coquilles

(30) Priorität: 09.11.2004 AT 18702004
(43) Veröffentlichungstag der Anmeldung: 10.05.2006
(73) Patentinhaber: Oberhofer, Alfons, 1070 Wien (AT)
(72) Erfinder: Oberhofer, Alfons, 1070 Wien (AT)

(56) Entgegenhaltungen:
- WO-A-02/10532
- WO-A-03/033851
- WO-A-2005/061220
- DE-A1- 3 734 576
- US-A- 5 163 257

## Beschreibung

Die Erfindung bezieht sich auf ein Haltesystem entsprechend dem Oberbegriff des Anspruches 1, wie es aus der US 5163 257 A und auch der WO 2005/ 061220 A bekannt ist.

Haltesysteme gemäß dem Stand der Technik sind verschiedentlich verbesserungsbedürftig. So sind sowohl optische als auch mechanische Verbesserungen wünschenswert, schon ein Blick auf die Zeichnungen der vorveröffentlichten Druckschriften zeigt beispielsweise, dass die Rahmensysteme notwendigerweise sehr massiv ausgebildet sein müssen, um die auftretenden Kräfte aufnehmen zu können, und dass insbesondere verschiedene vorstehende Bauteile dazu benötigt werden.

Erfindungsgemäß werden diese optischen und mechanischen Verbesserungen durch die Maßnahmen erreicht, die im kennzeichnenden Teil des Anspruches 1 angegeben sind.

Dank der Erfindung ergibt sich eine Plattenkonstruktion, bei welcher es möglich ist, die vorstehenden Bauteile gänzlich zu vermeiden, wobei durch entsprechende Unterteilung und Führung der Tragelemente viele Variationsmöglichkeiten der Plattenfläche möglich sind.

Vorteilhafte Weiterbildungen sind aus den Unteransprüchen ersichtlich.

Die Erfindung samt weiteren Vorteilen ist im folgenden an Hand beispielsweiser Ausführungsformen näher erläutert, die in der Zeichnung veranschaulicht sind. In dieser zeigen
Fig. 1 eine Vorderansicht einer Verglasungskonstruktion, welche z.B. eine Trennwand in einem Gebäude bilden kann,
Fig. 2 eine Seitenansicht der Konstruktion nach Fig. 1,
Fig. 3 einen Schnitt nach der Linie III-III der Fig. 1,
Fig. 4 in vergrößerter Darstellung ein Detail der Fig. 1 in einem Kreuzungsbereich von Längsfugen und Querfugen,
Fig. 5 einen Schnitt längs der Linie IV-IV der Fig. 4,
Fig. 6 in schaubildlicher Explosionsdarstellung den Kreuzungsbereich nach Fig. 4,
die Fig. 7 bis 11 fünf Varianten von im Zusammenhang mit der Erfindung vorteilhaft anwendbaren Haltestücken in Radialschnitten und
Fig. 12 in einem Schnitt, ähnlich jenem nach Fig. 3, eine Ausführung eines Haltestückes in Zusammenhang mit einem Tragelement, das elliptischen Querschnitt besitzt.

Wie die Fig. 1, 2 und 3 zeigen, sind zwischen einer Bodenkonstruktion BOD und einer Deckenkonstruktion DEC drei Zugelemente ZUG gespannt, deren Enden je in Verankerungen VNK gehalten sind. Die Zugelemente ZUG dienen als Tragelemente für Platten PLT, z. B. Glasplatten, wobei im gezeigten vereinfachten Beispiel sechs Platten vorhanden sind.

Die Platten PLT sind mit Fuge angeordnet, d.h. es sind Längsfugen LFU und Teilungsfugen TFU als Querfugen vorgesehen. Die Zugelemente ZUG verlaufen, wie insbesondere aus Fig. 3 hervorgeht, parallel und überdies im wesentlichen mittig zu den Randflächen RFL der Platten PLT, d.h. zu jenen Flächen, welche die Längsfugen LFU bilden.

Im vorliegenden Beispiel verlaufen die Platten PLT nicht durchgehend von oben nach unten, was in der Praxis durchaus der Fall sein kann, sondern es ist eine Unterteilung durch die Teilungsfugen TFU vorhanden. Die Teilungsfugen TFU verlaufen zwischen den Platten PLT von einem Tragelement ZUG bzw. einer Längsfuge LFU ausgehend zu einem benachbarten Tragelement ZUG bzw. einer benachbarten Längsfuge LFU. Quer-Tragelemente QTL sind innerhalb der Teilungsfugen TFU in gleicher Weise angeordnet, wie die Trag/Zugelemente ZUG in den Längsfugen LFU, was weiter unten in Zusammenhang mit weiteren Figuren noch besser ersichtlich wird.

Die Quer-Tragelemente QTL können - ebenso wie die Tragelemente ZUG - starre Stäbe oder flexible Zugelemente sein, wobei im gezeigten Beispiel die Tragelemente ZUG vertikal und die Quer-Tragelemente QTL horizontal verlaufen. Bei anderen, hier nicht gezeigten Ausführungsformen, kann die Plattenkonstruktion auch nach Art eines Daches geneigt sein. Weiters müssen nicht sämtliche Platten PLT wie in Fig. 1, 2 in einer Ebene liegen, wobei dann die Konstruktion zumindest abschnittsweise ein Prisma oder eine Pyramide bildet.

Wie bereits erwähnt wurde, können die Platten PLT auch durchgehend von oben nach unten verlaufen. Andererseits ist eine Unterteilung der Plattenkonstruktion auch in anderen geometrischen Mustern, wie z.B. in Dreiecken, möglich.

Allen Ausführungsvarianten der Erfindung ist jedoch gemeinsam, dass die Tragelemente zumindest im wesentlichen innerhalb der Fugen verlaufen bzw. an den Rändern der Konstruktion - wo es natürlich keine Fugen gibt - im Nahbereich der Randflächen RFL. Die Konstruktion nach der Erfindung kann somit ohne vorspringende Halter, wie sie dem eingangs genannten Stand der Technik zueigen sind, realisiert werden.

Zumindest für von oben nach unten, geneigt oder vertikal verlaufende Tragelemente ist die Ausbildung als vorgespannte Zugelemente besonders zweckmäßig. Hier können vor allem Stahlseile aus rostfreiem Stahl oder Seile aus hochfesten Kunststoffen, wie Aramidfasern, Karbonfasern etc. Verwendung finden, ebenso vorgespannte Stäbe aus glasfaserverstärktem Kunststoff oder Stahl.

An Knotenpunkten von Tragelementen ZUG, QTL sind Beschlagselemente vorgesehen, die zur Verbindung von Tragelementen dienen und bei dem Beispiel nach Fig. 1, 2 kreuzförmige Beschlagselemente KBE, T-förmige Beschlagselemente TBE oder winkelförmige Beschlagselemente WBE sein können. Weiters wird man bei größeren Abmessungen der Platten PLT auch stabförmige Beschlagselemente SBE verwenden, um die Platten zusätzlich abstützen zu können. Einige solcher Elemente werden weiter unten in Zusammenhang z.B. mit den Fig. 4 bis 6 näher beschrieben. Alle diese Beschlagselemente bilden auch einen Teil der Tragelemente ZUG bzw. QTL.

Aus den Fig. 4, 5 und 6 gehen nun Details hinsichtlich der Befestigung der Platten PLT an den Tragelementen ZUG, QTL hervor. Es können Haltestücke verwendet werden, deren prinzipieller Aufbau in Zusammenhang mit Glasplatten bereits in der schon genannten WO 03/033 851 A1 gezeigt ist.

Ein kreuzförmiges Beschlagselement KBE besteht aus zwei schalenartigen Hälften KB1, KB2, die mit Hilfe von vier Schraubbolzen SBO gegeneinander verspannt werden können. Das Beschlagselement KBE umfasst einerseits ein Zugelement ZUG und hält andererseits die Enden eines linken bzw. eines rechten Stabstückes LSS bzw. RSS, wobei diese Stabstücke von den Schraubbolzen SBO durchsetzt werden. Die Stabstücke LSS, RSS bilden einen Teil der Quertragelemente QTL, wenn sie, wie hier gezeigt, in geeigneter Weise mit einem Horizontal- bzw. Quer-Zugelemente QZU verbunden sind, z.B. einem Seil aus rostfreiem Stahl, dessen Durchmesse 10mm betragen kann. Das durch das Beschlagselement KBE laufende, in der Zeichnung vertikale Zugelemente ZUG kann ein vorgespanntes Seil sein, welches gleichfalls aus rostfreiem Stahl besteht und einen größeren Durchmesser, z.B. 16mm besitzt.

Vorstehend wurde die "Umgebung" eines der in Fig. 1 gezeigten kreuzförmigen Beschlagselementes beschrieben, d.h. das Zusammenwirken dieses Elementes mit Längs- und Quertragelementen, Haltestücken und Platten. Sinngemäße Anordnungen liegen auch bei den winkelförmigen Beschlagselementen WBE, den T-förmigen Beschlagselementen TBE und den stabförmigen Beschlagselementen TBE vor. Dabei soll festgehalten werden, dass beispielsweise für den Fall von oben nach unten durchlaufenden, einstückigen Glasplatten überhaupt keine Beschlagselemente vorgesehen und die Haltestücke direkt an vertikalen Zugelementen befestigt sein können.

Wie Fig. 6 weiters entnehmbar, ist auf das Querzugelement QZU - im Beispiel ein Drahtseil - ein Endstück ENS aufgepresst, das an seinem freien Ende ein Innengewinde besitzt. Dieses wirkt mit einem Außengewinde des Stabstückes LSS zusammen und zur Sicherung ist eine Gegenmutter GMU vorgesehen. Durch Verdrehen des Endstückes ENS mitsamt dem Querzugelement QZU kann somit die wirksame Länge der querverlaufenden Tragelemente QTL geändert werden, beispielsweise um ein Nachspannen zu erzielen. Auf dem Endstück ENS ausgebildete Angriffsflächen AGF ermöglichen ein Verdrehen mit Hilfe eines Mutterschlüssels. Falls das Stabstück LSS bzw. RSS an seinem anderen Ende gleichfalls ein Endstück, jedoch mit einem gegenläufigen Gewinde besitzt, kann eine Längenänderung des Quertragelements QTL ohne irgendeine Torsion der Elemente erfolgen. Sinngemäße Maßnahmen können natürlich für die vertikalen Zugelemente ZUG ergriffen werden.

Die Haltestücke für die Platten PLT, hier Glasplatten mit einer Stärke von z.B. 15 bis 30mm, können unterschiedliche Bauart aufweisen, wobei insbesondere aus Fig. 6 mehrere Varianten hervorgehen.

Eine erste Variante eines Haltestückes HL1 (siehe auch Fig. 7) besitzt in seinem Körper eine Durchgangsbohrung BOR, sodass es auf ein Tragelement ZUG, QTL in axialer Richtung aufgeschoben werden kann. Ein Fixieren erfolgt mit Hilfe von kurzen Schraubbolzen KBO, welche mit Gewindebohrungen GBO im Haltestück HL1 zusammenwirken und an dem Tragelement fixierend angreifen können. Wie auch die noch weiter unten beschriebenen Haltestücke besitzt diese Ausführungsform ein dem Randbereich einer Platte PLT bzw. Glasscheibe entsprechend ausgebildetes Aufnahmeprofil ANP, das hier im Querschnitt trapezförmig ist. Das muldenartige Profil ANP ist mit einer weicheren Schicht WSC, z.B. aus aufgelegtem Kunststoff oder aufvulkanisiertem Gummi versehen. Die Halter selbst können z.B. aus rostfreiem Stahl oder aus einer Aluminiumlegierung bestehen.

Einen weitere, der Fig. 6 und der Fig. 8 entnehmbare Haltestückvariante HL2, HL3 kann, wie aus Fig. 8 hervorgeht, auf ein Tragelement in radialer Richtung aufgesetzt werden, wobei ein Aufnahmekanal ANK so dimensioniert, bzw. an seiner Einschiebeöffnung ESO verengt ist, dass ein Aufschnappen der Haltestücke HL2, HL3 auf die Tragelemente möglich ist und die Haltestücke sodann auf dem Tragelement festgeklemmt, aber dennoch in axialer Richtung sowie in einer radialen Richtung verschieblich sitzen.

Schließlich zeigen Fig. 4 und 6 bzw. im Detail Fig. 10 ein zweiteiliges Haltestück HL4, dessen beiden Teile T41, T42 mit Hilfe von vier, etwa tangential gelegenen Schraubbolzen TBO miteinander verbunden und gegen ein Tragelement, hier ein vertikales Zugelement ZUG gepresst werden können.

Zum Ausgleich von Toleranzen, insbesondere der Platten PLT, ist es angebracht, wenn die Lage der Haltestücke HL1...HL4 bezüglich der Tragelemente ZUG, QTL einstellbar ist. Diese Forderung und Lösungsmöglichkeiten gehen bereits aus der WO 03/033 851 A1 hervor. Im vorliegenden Fall zeigt insbesondere Fig. 5 Beispiele einer solchen Verstellung. Zunächst sind sämtliche Halteelemente HL1...HL4 in axialer Richtung bezüglich der Tragelemente ZUG, QTL bzw. deren Teile LSS, RSS verschieblich und jene Haltestücke HL1, HL3, welche Schraubbolzen KBO, TBO besitzen, sind auch bezüglich der Tragelemente fixierbar.

Weiters ist aus den Fig. 4 und 6 erkennbar, dass die benachbarten Haltestücke HL1 und HL2 einerseits und HL3 und HL4 andererseits einander zugewandte schräge Stirnflächen SS1 und SS2 bzw. SS3 und SS4 besitzen. Bei diesem Ausführungsbeispiel weisen die Haltestücke HL1 und HL2 je eine schräge, d.h. nicht normal (90°) auf ein Tragelement verlaufende Stirnfläche SS1 und SS2 auf, wogegen an den Haltestücken HL3 beide Stirnflächen SS3 schräg verlaufen. Weitere schräge Stirnflächen SSK sind an dem kreuzförmigen Beschlagselement KBE, benachbart zu den Haltestücken HL3, zu finden.

Die genannten schrägen Stirnflächen erlauben es, dass die nicht mit Schraubbolzen fixierten Haltestücke HL2 und HL3 auch in Richtung der Randflächen RFL der Platten PLT justiert werden können, sodass ein Toleranzausgleich möglich ist. Ein Fixieren der Haltestücke HL3 auf den vertikalen Zugelementen ZUG erfolgt hier durch die benachbarten, mittels der Bolzen TBO fixierbaren Haltestücke HL4, wogegen die Haltestücke HL2 mit Hilfe von Spezialmuttern SMU fixiert werden, die auf ein Außengewinde der Stabstücke LSS, RSS aufschraubbar sind. In Fig. 6 erkennt man auch ein Werkzeug WZE, mit dessen Hilfe die Spezialmuttern SMU angezogen werden können.

Es ist für den Fachmann klar, dass auch viele andere Ausführungen von Haltestücken möglich sind, welche in Zusammenhang mit der Erfindung Verwendung finden können. So zeigt Fig. 10 eine weitere zweiteilige Variante eines Haltestücks HL5, bei welchen die beiden Teile TS1, TS2 in axialer Richtung zusammengeschoben bzw. auseinandergeschoben werden können, wobei sie durch eine Verzahnung VEZ in radialer Richtung formschlüssig zusammengehalten werden. Auch hier können Schraubbolzen BOZ an den Tragelementen zum Zweck der Fixierens und/oder Justierens angreifen. Eine ähnliche, jedoch einteilige Variante eines Haltestücks HL6 ist in Fig. 11 gezeigt.

Zu den Haltestücken sei noch angemerkt, dass deren Verstellen in radialer Richtung immer dann möglich ist, wenn die Aufnahme für ein Tragelement zumindest in einer Richtung größer ist, als der Durchmesser des Tragelements - siehe z.B. Fig. 8. Falls gewünscht können weiters die schrägen Stirnflächen der Haltestücke mit einer Riffelung oder Verzahnung ausgebildet sein, um ein gegenseitiges Verrutschen im montierten Zustand zu vermeiden.

Letztlich sei die Bemerkung angebracht, dass die Tragelemente, seien es Stäbe oder Zugelemente, nicht notwendigerweise kreisförmigen Querschnitt aufweisen müssen und ebenso aus mehreren Einzelelementen bestehen können. In dieser Hinsicht wird auf Fig. 12 verwiesen, die ein Haltesstück HL7 zeigt, das im Wesentlichen der Ausführung nach Fig. 9 entspricht, wobei jedoch der Aufnahmekanal elliptischen Querschnitt aufweist. Das Tragelement ZUG besteht hier aus sieben einzelnen Zugelementen, beispielsweise aus Karbonfasern bestehende, die ihrerseits innerhalb eines auf diese Zugelemente aufgequetschten Rohres ROR gehalten sind. Schraubbolzen TBO pressen die beiden Einzelteile des Haltestücks HL7 gegeneinander und gegen das Zugelement ZUG.

## Patentansprüche

1. Haltesystem, bestehend aus einer Tragkonstruktion (ZUG, QTL), Haltestücken (HST) und Platten (PLT),
wobei die Platten mittels von an ihren Randbereichen angreifenden Haltestücken (HST) an einer Tragkonstruktion (ZUG, QLT) befestigt und mit Fuge (LFU, TFU) angeordnet sind,
wobei die Tragkonstruktion Längs-Tragelemente (ZUG)und Quer-Tragelemente (QTL) aufweist, welche parallel zu den Randflächen (RFL) der Platten (PLT) in den Fugen (LFU) der Platten (PLT) verlaufen,
wobei von einem Längs-Zugelement (ZUG) ausgehend Teilungsfugen (TFU) zwischen Platten (PLT) zu einem benachbarten Längs-Tragelement (ZUG) verlaufen,
wobei die Längs-Tragelemente in Längsfugen (LFU) der Platten (PLT) verlaufen,
wobei in den Teilungsfugen (TFU) die Quer-Tragelemente (QLT) verlaufen, welche mit zumindest einem Ende an den Längs-Tragelementen (ZUG) verankert sind,
und wobei die Haltestücke (HST) in vorgebbaren Abständen an dem Tragelement befestigt sind,
**dadurch gekennzeichnet, dass**
die Längsfugen (LFU) und die Teilungsfugen (TFU) durch die Randflächen (RFL) und die verlängerte Fläche der Plattenhauptfläche begrenzt sind.

2. Haltesystem nach Anspruch 1, **dadurch gekennzeichnet, dass** die Tragelemente vorgespannte Zugelemente (ZUG) sind.

3. Haltesystem nach einem der Ansprüche 1 bis 2, **dadurch gekennzeichnet, dass** die Tragelemente (ZUG, QTL) im Wesentlichen flächenbündig zu den Plattenhauptflächen verlaufen.

4. Haltesystem nach einem der Ansprüche 1 bis 4, **dadurch gekennzeichnet, dass** die Tragelemente (ZUG, QTL) im Wesentlichen mittig zu dem Randflächen (RFL) der Platten (PLT) verlaufen.

5. Haltesystem nach Anspruch 1, **dadurch gekennzeichnet, dass** die Teilungsfugen (TFU) normal zu den Längsfugen (LFU) verlaufen.

6. Haltesystem nach einem der Ansprüche 1 bis 5, **dadurch gekennzeichnet, dass** die Haltestücke (HST) an Beschlagselementen (KBE; LSS, RSS, WBE, TBE, SBE) abstützbar oder befestigbar sind, wobei die Beschlagselemente mit den Tragelementen (ZUG, QTL) verbindbar sind.

7. Haltesystem nach einem der Ansprüche 1 bis 6, **dadurch gekennzeichnet, dass** die Haltestücke (HL1...HL6) bezüglich der Tragelemente (ZUG, QTL) in gewünschte Relativlagen einstellbar und in diesen fixierbar sind.

8. Haltesystem nach einem der Ansprüche 1 bis 7, **dadurch gekennzeichnet, dass** die Haltestücke (HL1...HL6) einen Körper mit einem darin ausgebildeten Aufnahmekanal (BOR, ANK) für ein Tragelement (ZUG, QTL) bzw. einen Teil (KBE, LSS, RSS, WBE, TBE, SBE) eines Tragelements sowie ein Aufnahmeprofil (ANP) für den Rand einer Platte (PLT) besitzen.

9. Haltesystem nach Anspruch 8, **dadurch gekennzeichnet, dass** der Aufnahmekanal als geschlossene Bohrung (BOR) ausgebildet ist.

10. Haltesystem nach Anspruch 8, **dadurch gekennzeichnet, dass** der Aufnahmekanal (ANK) eine Einschiebeöffnung (ESO) für ein radiales Aufsetzen auf ein Tragelement (ZUG, QLT) besitzt.

11. Haltesystem nach Anspruch 10, **dadurch gekennzeichnet, dass** die Einschiebeöffnung (ESO) hinsichtlich des Aufnahmekanals (ANK) so verengt ist, dass ein Aufschnappen des Haltestücks (HL2, HL3) auf das Tragelement möglich ist.

12. Haltesystem nach einem der Ansprüche 8 bis 11, **dadurch gekennzeichnet, dass** der Körper der Haltestücke (HL4, HL5) zweiteilig ausgebildet ist, wobei die Teile (T41, T42) mit Hilfe von Schraubbolzen (TBO) gegeneinander verschraubbar sind.

13. Haltesystem nach einem der Ansprüche 8 bis 12, **dadurch gekennzeichnet, dass** der Körper der Haltestücke (HL5) zweiteilig ausgebildet ist, wobei die Teile (T51, T52) mit Hilfe einer formschlüssigen Verbindung (VEZ) in axialer Richtung zusammen bzw. auseinander schiebbar sind.

14. Haltesystem nach einem der Ansprüche 8 bis 13, **dadurch gekennzeichnet, dass** die Haltestücke (HL1...HL6) die Tragelemente (ZUG, QTL) zumindest über einen Teil ihres Umfanges formschlüssig umfassen.

15. Haltesystem nach einem der Ansprüche 8 bis 14, **dadurch gekennzeichnet, dass** die Haltestücke (HL1, HL5, HL6) ihren Körper durchsetzende Schraubbolzen (BOZ) aufweisen, deren eine Enden gegen die Tragelemente (ZUG, QTL) schraubbar sind.

16. Haltesystem nach einem der Ansprüche 8 bis 15, **dadurch gekennzeichnet, dass** die Haltestücke (HL1...HL4) zumindest eine schräge Stirnfläche (SS1...SS4) aufweisen, wobei schräge Stirnflächen mit Stirnflächen benachbarter Haltestücke oder Beschlagselemente (KBE) im Sinne einer radialen Verstellbarkeit der Haltestücke zusammenwirken.

17. Haltesystem nach einem der Ansprüche 8 bis 16, **dadurch gekennzeichnet, dass** auf Stabstücken (LSS, RSS) von Tragelementen (QTL) aufgebrachte Haltestücke (HL1, HL2) mit Hilfe von auf den Stabstücken sitzenden Muttern (SMU) in Axialrichtung aneinander pressbar sind.

## Claims

1. A retaining system, consisting of a support construction (ZUG, QTL), retainer plates (HST) and plates (PLT),
wherein the plates are fastened to a support construction (ZUG, QLT) by means of retainer plates (HST) engaging with the lateral areas thereof and are arranged with joint (LFU, TFU),
wherein the support construction encompasses longitudinal support elements (ZUG) and transverse support elements (QTL), which run parallel to the lateral surfaces (RFL) of the plates (PLT) in the joints (LFU) of the plates (PLT),
wherein, starting at a longitudinal tractive member (ZUG), partition joints (TFU) run between plates (PLT) to an adjacent longitudinal support element (ZUG),
wherein the longitudinal support elements run in longitudinal joints (LFU) of the plates (PLT),
wherein the transverse support elements (QLT), which are fixed to the longitudinal support elements (ZUG) with at least one end, run in the partition joints (TFU),
and wherein the retainer plates (HST) are fastened to the support element at predeterminable distances,
**characterized in that**
the longitudinal joints (LFU) and the partition joints (TFU) are defined by the lateral surfaces (RFL) and by the extended surface of the main plate surface.

2. The retaining system according to claim 1, **characterized in that** the support elements are pretensioned tractive members (ZUG).

3. The retaining system according to one of claims 1 to 2, **characterized in that** the support elements (ZUG, QTL) run so as to be substantially flush to the main plate surfaces.

4. The retaining system according to one of claims 1 to 3, **characterized in that** the support elements (ZUG, QTL) run substantially centrally to the lateral surfaces (RFL) of the plates (PLT).

5. The retaining system according to claim 1, **characterized in that** the partition joints (TFU) run normally to the longitudinal joints (LFU).

6. The retaining system according to one of claims 1 to 5, **characterized in that** the retainer plates (HST) can be supported or mounted on fitting elements (KBE; LSS, RSS, WBE, TBE, SBE), wherein the fitting elements can be connected to the support elements (ZUG, QTL).

7. The retaining system according to one of claims 1 to 6, **characterized in that** the retainer plates (HL1 ... HL6) can be adjusted in desired relative positions relative to the support elements (ZUG, QTL) and that they can be fixed therein.

8. The retaining system according to one of claims 1 to 7, **characterized in that** the retainer plates (HL1 ... HL6) have a body comprising an accommodating duct (BOR, ANK) embodied therein for a support element (ZUG, QTL) or for a piece (KBE, LSS, RSS, WBE, TBE, SBE) of a support element as well as an accommodating profile (ANP) for the edge of a plate (PLT).

9. The retaining system according to claim 8, **characterized in that** the accommodating duct is embodied as a closed through hole (BOR).

10. The retaining system according to claim 8, **characterized in that** the accommodating duct (ANK) has an insertion opening (ESO) for a radial placement onto a support element (ZUG, QLT).

11. The retaining system according to claim 10, **characterized in that** the insertion opening (ESO) is constricted with regard to the accommodating duct (ANK) in such a manner that the retainer plate (HL2, HL3) can be snapped onto the support element.

12. The retaining system according to one of claims 8 to 11, **characterized in that** the body of the retainer plates (HL4, HL5) is embodied in two pieces, wherein the pieces (T41, T42) can be screwed against one another by means of studs (TBO).

13. The retaining system according to one of claims 8 to 12, **characterized in that** the body of the retainer plates (HL5) is embodied in two pieces, wherein the pieces (T51, T52) can be pushed together or pushed apart, respectively, in axial direction by means of a form-locking connection (VEZ).

14. The retaining system according to one of claims 8 to 13, **characterized in that** the retainer plates (HL1 ... HL6) clasp the support elements (ZUG, QTL) at least across a part of the periphery thereof.

15. The retaining system according to one of claims 8 to 14, **characterized in that** the retainer plates (HL1, HL5, HL6) encompass studs (BOZ), which permeate their body and the one ends of which can be screwed against the support elements (ZUG, QTL).

16. The retaining system according to one of claims 8 to 15, **characterized in that** the retainer plates (HL1 ... HL4) encompass at least one diagonal front surface (SS1 ... SS4), wherein diagonal front surfaces interact with front surfaces of adjacent retainer plates or fitting elements (KBE) in terms of a radial adjustability of the retainer plates.

17. The retaining system according to one of claims 8 to 16, **characterized in that** retainer plates (HL1, HL2), which are applied onto slat pieces (LSS, RSS) of support elements (QLT), can be pressed together in axial direction by means of screw nuts (SMU) located on the slat pieces.

## Revendications

1. Système de fixation, composé d'une construction porteuse (ZUG, QTL), de pièces de fixation (HST) et de panneaux (PLT),
dans lequel les panneaux sont fixés sur une construction porteuse (ZUG, QTL) au moyen de pièces de fixation (HST) se mettant en prise sur leur zones de bord et agencés avec des rainures (LFU, TFU),
dans lequel la construction porteuse (ZUG, QTL) présente des éléments porteurs longitudinaux (ZUG) et des éléments porteurs transversaux (QTL) qui sont parallèles aux zones de bord (RFL) des panneaux (PLT) dans les rainures (LFU) des panneaux (PLT),
dans lequel des rainures de séparation (TFU) partant d'un tirant longitudinal (ZUG) sont placées entre des panneaux (PLT) en direction d'un élément porteur longitudinal (ZUG),
dans lequel les éléments porteurs longitudinaux passent dans des rainures longitudinales (LFU) des panneaux (PLT),
dans lequel les éléments porteurs transversaux (QLT) passent dans les rainures de séparation (TFU), lesquels éléments porteurs sont ancrés par au moins une extrémité sur les éléments porteurs longitudinaux (ZUG),
et dans lequel les pièces de fixation (HST) sont fixées dans des espacements prédéfinissables sur l'élément porteur,
**caractérisé en ce que**
les rainures longitudinales (LFU) et les rainures de séparation (TFU) sont délimitées par les zones de bord (RFL) et la surface prolongée de la face principale des panneaux.

2. Système de fixation selon la revendication 1, **caractérisé en ce que** les éléments porteurs sont des tirants (ZUG) précontraints.

3. Système de fixation selon l'une des revendications 1 à 2, **caractérisé en ce que** les éléments porteurs (ZUG, QTL) sont essentiellement en affleurement de surface avec la face principale des panneaux.

4. Système de fixation selon l'une des revendications 1 à 3, **caractérisé en ce que** les éléments porteurs (ZUG, QTL) sont essentiellement médians aux zones de bord (RFL) des panneaux (PLT).

5. Système de fixation selon la revendication 1, **caractérisé en ce que** les rainures de séparation (TFU) suivent une normale par rapport aux rainures longitudinales (LFU).

6. Système de fixation selon l'une des revendications 1 à 5, **caractérisé en ce que** les pièces de fixation (HST) peuvent être appuyées ou fixées sur des éléments d'armature (KBE; LSS, RSS, WBE, TBE, SBE), les éléments d'armature pouvant être reliés aux éléments porteurs (ZUG, QTL).

7. Système de fixation selon l'une des revendications 1 à 6, **caractérisé en ce que** les pièces de fixation (HL1...HL6) sont réglables dans des positions relatives par rapport aux éléments porteurs (ZUG, QTL) et fixables dans celles-ci.

8. Système de fixation selon l'une des revendications 1 à 7, **caractérisé en ce que** les pièces de fixation (HL1...HL6) possèdent un corps avec un canal de logement (BOR, ANK) formé dedans pour un élément porteur (ZUG, QTL) respectivement une partie (KBE, LSS, RSS, WBE, TBE, SBE) d'un élément porteur ainsi qu'un profilé de logement (ANP) pour le bord d'un panneau (PLT).

9. Système de fixation selon la revendication 8, **caractérisé en ce que** le canal de logement est formé comme un perçage (BOR) fermé.

10. Système de fixation selon la revendication 8, **caractérisé en ce que** le canal de logement (ANK) possède une ouverture coulissante (ESO) pour un placement radial sur un élément porteur (ZUG, QLT).

11. Système de fixation selon la revendication 10, **caractérisé en ce que** l'ouverture coulissante (ESO) est ainsi rétrécie par rapport au canal de logement (ANK) qu'une saisie de la pièce de fixation (HL2, HL3) sur l'élément porteur est possible.

12. Système de fixation selon l'une des revendications 8 à 11, **caractérisé en ce que** le corps de la pièce de fixation (HL4, HL5) est en deux parties, les parties (T41, T42) pouvant être vissées l'une à l'autre au moyen de boulons filetés (TBO).

13. Système de fixation selon l'une des revendications 8 à 12, **caractérisé en ce que** le corps des pièces de fixation (HL5) est en deux parties, les parties (T51, T52) pouvant être tirées ensemble respectivement hors l'une de l'autre en direction axiale au moyen d'une liaison (VEZ) par complémentarité de forme.

14. Système de fixation selon l'une des revendications 8 à 13, **caractérisé en ce que** les pièces de fixation (HL1...HL6) entourent les éléments porteurs (ZUG, QTL) par complémentarité de forme, au moins sur une partie de leur pourtour.

15. Système de fixation selon l'une des revendications 8 à 14, **caractérisé en ce que** les pièces de fixation (HL1, HL5, HL6) présentent des boulons filetés (BOZ) traversant leur corps, dont l'une extrémité peut être vissée contre les éléments porteurs (ZUG, QTL).

16. Système de fixation selon l'une des revendications 8 à 15, **caractérisé en ce que** les pièces de fixation (HL1...HL4) présentent au moins une surface frontale (SS1...SS4) en biais, les surfaces frontales en biais coopérant avec des surfaces frontales de pièces de fixation ou d'éléments d'armature (KBE) adjacents dans le sens d'un déplacement radial des pièces de fixation.

17. Système de fixation selon l'une des revendications 8 à 16, **caractérisé en ce que** des pièces de fixation (HL1, HL2) placées sur des tiges (LSS, RSS) des éléments porteurs (QTL) peuvent être comprimées en direction axiale au moyen d'écrous (SMU) reposant sur les tiges.
